# FASCICULE DE BREVET EUROPEEN

(11) **EP 1 888 867 B1**
(45) Date de publication et mention de la délivrance du brevet: **20.01.2010**
(21) Numéro de dépôt: 06764857.6
(22) Date de dépôt: 09.06.2006
(51) Int. Cl.: E05F 11/38, E05F 11/48

(54) **LEVE-VITRE POUR VEHICULE AUTOMOBILE**
FENSTERHEBER FÜR KRAFTFAHRZEUGE
WINDOW LIFTER FOR MOTOR VEHICLES

(30) Priorité: 10.06.2005 FR 0505923
(43) Date de publication de la demande: 20.02.2008
(73) Titulaire: Peugeot Citroën Automobiles Société Anonyme, 78140 Velizy Villacoublay (FR)
(72) Inventeur: PAPI, Michel, F-68190 Ensisheim (FR)
(86) Numéro de dépôt international: PCT/FR2006/050537
(87) Numéro de publication internationale: WO 2006/131681

(56) Documents cités:
- EP-A- 1 146 190
- EP-A- 1 229 199
- DE-C1- 4 429 487
- US-A- 4 700 508
- US-A1- 2004 107 535
- US-B1- 6 305 125

## Description

La présente invention est relative à un lève-vitre pour véhicule automobile, du type comprenant :
- un rail de guidage s'étendant suivant un axe d'ouverture et de fermeture de la vitre ; et
- un curseur destiné à supporter la vitre dans un plan d'obturation et qui est guidé à coulissement sur le rail, lequel curseur est mobile suivant un trajet de déplacement entre une position d'ouverture correspondant à la vitre en position ouverte et une position de fermeture correspondant à la vitre en position fermée.

Les lève-vitres utilisés dans les portes de véhicule automobile comportent habituellement un rail de guidage sur la longueur duquel un curseur portant la vitre est monté mobile. Lorsque la vitre est située en position basse, un bruit métallique est souvent entendu lors de la fermeture de la porte. Ce bruit est dû au battement du curseur contre le rail du lève-vitre. Ce type de bruit désagréable nuit à l'image du véhicule.

FR-A-2 820 451 décrit un curseur de lève-vitre coulissant sur un rail de guidage. Le curseur comporte deux languettes reliant celui-ci au rail d'une manière que le rail soit enserré par les languettes et sans jeu sur toute la longueur du rail, permettant d'éviter des problèmes de bruit et d'efforts provoqués par des défauts d'alignement ou de montage du curseur sur le rail.

On conçoit cependant que le problème du battement du curseur contre le rail du lève-vitre lors de la fermeture de la porte n'est pas résolu par cet agencement, compte tenu de l'élasticité des languettes. De plus, ce curseur complexe ne garantit pas une absence de jeu entre le rail et le curseur sur toute la longueur du rail.

Le but de l'invention est donc de résoudre ce problème.

A cet effet, l'invention a pour objet un lève-vitre selon la revendication 1.

Suivant d'autres caractéristiques de l'invention :
- le ou chaque bossage est un embouti du rail ;
- ledit curseur comprend deux patins de guidage suivant la longueur du rail, les patins étant espacés axialement selon la longueur du rail, et le rail comprend deux bossages espacés axialement selon sa longueur, les deux bossages étant positionnés pour coopérer simultanément chacun avec un patin ;
- ledit curseur comprend deux patins de guidage suivant la longueur du rail, les patins étant espacés axialement selon la longueur du rail, et le rail comprend un seul bossage positionné pour coopérer avec le patin ;
- ledit curseur comprend un seul patin de guidage suivant la longueur du rail, et le rail comprend un seul bossage positionné pour coopérer avec le patin ;
- ledit lève-vitre comprend deux rails ayant chacun un bossage, et au moins un curseur monté mobile sur les deux rails et propre à coopérer avec chaque bossage ;
- le jeu entre le rail et le patin en dehors du ou de chaque point du trajet de déplacement où un bossage est présent est compris entre 0,5 mm et 1,5 mm ; et
- le bossage est situé sur la surface du rail pour réduire le jeu dans une direction perpendiculaire au plan d'obturation de la vitre.

L'invention a également pour objet un véhicule automobile comprenant un lève-vitre tel que défini ci-dessus.

L'invention sera mieux comprise à la lecture de la description qui va suivre, dans laquelle un exemple de réalisation va être décrit en regard des dessins annexés sur lesquels :
- la Figure 1 est une vue en élévation d'un lève-vitre selon l'invention en position de fermeture de la vitre ;
- la Figure 2 est une vue analogue à celle de la Figure 1 montrant le lève-vitre en position d'ouverture de la vitre ; et
- la Figure 3 représente une vue en section transversale d'un lève-vitre selon l'axe III de la figure 2.

On a illustré sur les figures 1 et 2 un lève-vitre 2 comprenant un rail de guidage 4, un curseur mobile 6 à coulissement sur le rail 4 et une vitre 8. Ce lève-vitre 2 est destiné à être implanté dans une porte latérale de véhicule entre la peau de la porte et la garniture intérieure, la vitre 8 sortant du cadre de la porte par une fente prévue à cet effet et circulant suivant un plan d'obturation.

Le rail de guidage 4 est rectiligne et a une longueur s'étendant suivant la direction d'ouverture et de fermeture de la vitre 8. Il présente en section une forme de **I** comportant une paroi d'extrémité 10 ayant deux faces parallèles 11 et 12.

Le lève-vitre 2 comporte deux poulies 14, 16 situées aux extrémités du rail 4 et un câble 18 engagé autour de ces poulies 14, 16. Le câble 18 a deux extrémités qui sont fixés au curseur 6. Le lève-vitre 2 comporte enfin un moteur électrique ou une manivelle, non représentés, d'entraînement du câble 18 et de déplacement du curseur 6.

Le curseur 6 comprend une plaque de support 20 de la vitre 8 et deux patins 22, 24 de guidage enchâssant le rail 4.

La plaque 20 a, par exemple, la forme d'un octogone ayant deux surfaces sensiblement plates s'étendant dans un plan sensiblement parallèle au plan de la vitre 8. Elle a une épaisseur plus petite que celle du rail 4. La surface extérieure des patins est fixée à une surface de la plaque 20 et les deux patins 22, 24 sont situés à deux extrémités opposées de celle-ci.

Les patins 22, 24 sont séparés axialement dans la direction de la longueur du rail 4. La plaque 20 est reliée au rail 4 par intermédiaire des deux patins 22, 24 et la vitre 8 est montée sur cette plaque 20.

Chaque patin 22, 24 a un corps sensiblement parallèle au plan de la vitre. Le corps présente un passage 26 en forme de canal qui le traverse de part en part. Il reçoit les deux faces 11, 12 de la paroi d'extrémité 10 du rail 4 dans ce passage 26 permettant au patin 22 de coulisser sur celui-ci. Le corps a deux côtés 28, 30 qui présente en section une forme en U enchâssant les deux faces 11, 12 de la paroi 10 du rail 4, comme illustré en Figure 3. Il en est de même pour le patin 24. Le corps a intérieurement une largeur et une épaisseur plus grandes que celles du rail 4, si bien que cette différence en largeur et en épaisseur produit respectivement un jeu latéral dans une direction perpendiculaire au rail et parallèle au plan de la vitre et un jeu transversal dans une direction perpendiculaire au rail et perpendiculaire au plan de la vitre, facilitant le coulissement du patin 22, 24 sur le rail 4. Ce jeu est normalement compris entre 0,5 mm et 1,5 mm et de préférence de l'ordre de 0,9 mm.

Selon l'invention, le rail 4 comporte deux bossages 32, 34 situés sur sa surface principale de façon à élargir son épaisseur à cet endroit. Ces deux bossages 32, 34 sont séparés axialement dans la direction de la longueur du rail 4 par une distance sensiblement égale à la distance entre les deux patins 22, 24.

Les bossages 32, 34 sont par exemple des emboutis du rail. Les deux bossages 32, 34 sont situés sur la face principale du rail 4 à des positions correspondant sensiblement aux deux positions des patins 22, 24 lorsque la vitre 8 est en position d'ouverture. Les bossages 32, 34 élargissent l'épaisseur du rail 4 à cet endroit réduisant le jeu transversal du rail dans une direction perpendiculaire au rail et perpendiculaire à la vitre. La coopération entre le bossage 32, 34 et le patin 22, 24 réduit le jeu transversal de façon que le jeu transversal qui demeure soit inférieur à 0,1 mm et soit notamment nul.

Le curseur 6 est entraîné en mouvement par l'intermédiaire du câble 18 et coulisse sur le rail 4 suivant un trajet de déplacement entre une position de fermeture correspondant à la vitre 8 en position fermée (figure 1) et une position d'ouverture correspondant à la vitre 8 en position ouverte (figure 2). Lors de son arrivée en position d'ouverture, les bossages 32, 34 faisant saillie à la surface du rail 4 et élargissant sa largeur à cet endroit coopèrent chacun avec un patin 22, 24 (figure 3). Le jeu entre le curseur 6 et le rail 4 est réduit et le battement du curseur 6 contre le rail 4 lors de la fermeture de la porte est éliminé.

Selon une variante de cette invention, le rail 4 comprend un seul bossage 22, 24.

Selon une autre variante, le curseur 6 comprend également un bossage placé en regard du bossage appartenant à ce curseur. Ces deux bossages sont ainsi complémentaires. Selon une autre variante, le curseur 6 comprend un seul patin 22, 24 et le rail 4 comprend un seul bossage 32, 34.

Selon encore une autre variante, le lève-vitre 2 comprend deux rails 4 ayant chacun un ou deux bossages 32, 34 et au moins un curseur 6 monté mobile sur les deux rails 4 et propre à coopérer avec chaque bossage 32,34.

## Revendications

1. Lève-vitre (2) pour véhicule automobile, du type comprenant :
- un rail (4) de guidage s'étendant suivant un axe d'ouverture et de fermeture de la vitre (8) ; et
- un curseur (6) destiné à supporter la vitre (8) dans un plan d'obturation et qui est guidé à coulissement sur le rail (4), lequel curseur (6) est mobile suivant un trajet de déplacement entre une position d'ouverture correspondant à la vitre (8) en position ouverte et une position de fermeture correspondant à la vitre (8) en position fermée; **caractérisé en ce que** le rail (4) de guidage comprend au moins un bossage (32, 34) faisant saillie à la surface du rail (4) seulement en un point du trajet de déplacement, le ou chaque bossage (32, 34) étant propre à coopérer avec le curseur (6) pour réduire le jeu entre le curseur (6) et le rail (4) audit point du trajet de déplacement ; et
**en ce que** le ou chaque bossage (32, 34) est disposé suivant la longueur du rail (4) à la position d'ouverture du curseur (6) de façon que le curseur (6) soit.en appui sur ledit bossage (32, 34) lors de son arrivée en position d'ouverture.

2. Lève-vitre (2) selon la revendication 1, **caractérisé en ce que** le ou chaque bossage (32, 34) est un embouti du rail.

3. Lève-vitre (2) selon l'une quelconque des revendications précédentes, **caractérisé en ce que** ledit curseur (6) comprend deux patins (22, 24) de guidage suivant la longueur du rail (4), les patins (22, 24) étant espacés axialement selon la longueur du rail (4), et le rail (4) comprend deux bossages (32, 34) espacés axialement selon sa longueur, les deux bossages (32, 34) étant positionnés pour coopérer simultanément chacun avec un patin (22, 24).

4. Lève-vitre (2) selon l'une quelconque des revendications 1 à 2, **caractérisé en ce que** ledit curseur (6) comprend deux patins (22, 24) de guidage suivant la longueur du rail (4); les patins (22, 24) étant espacés axialement selon la longueur du rail (4), et le rail (4) comprend un seul bossage (32, 34) positionné pour coopérer avec le patin (22, 24).

5. Lève-vitre (2) selon l'une quelconque des revendications 1 à 2, **caractérisé en ce que** ledit curseur (6) comprend un seul patin (22, 24) de guidage suivant la longueur du rail (4), et le rail (4) comprend un seul bossage (32, 34) positionné pour coopérer avec le patin (22, 24).

6. Lève-vitre (2) selon l'une quelconque des revendications 1 à 2, **caractérisé en ce que** ledit lève-vitre (2) comprend deux rails (4) ayant chacun un bossage (32, 34), et au moins un curseur (6) monté mobile sur les deux rails (4) et propre à coopérer avec chaque bossage (32, 34).

7. Lève-vitre (2) selon l'une quelconque des revendications précédentes, **caractérisé en ce que** le jeu entre le rail (4) et le patin (22, 24) en dehors du ou de chaque point du trajet de déplacement où un bossage est présent est compris entre 0,5 mm et 1,5 mm.

8. Lève-vitre (2) selon l'une quelconque des revendications précédentes, **caractérisé en ce que** le bossage (32, 34) est situé sur la surface du rail (4) pour réduire le jeu dans une direction perpendiculaire au plan d'obturation de la vitre (8).

9. Véhicule automobile comprenant un lève-vitre (2) selon l'une quelconque des revendications précédentes.

## Claims

1. Motor vehicle window lifter (2) of the type comprising:
- a guide rail (4) running along an axis of opening and of closing of the window (8); and
- a slider (6) intended to support the window (8) in a closing-off plane and which is slidably guided on the rail (4), which slider (6) is able to move in a path between an opening position corresponding to the window (8) in the open position and a closing position corresponding to the window (8) in the closed position; **characterized in that** the guide rail (4) comprises at least one boss (32, 34) projecting from the surface of the rail (4) at just one point in the path, the or each boss (32, 34) being able to collaborate with the slider (6) to reduce the clearance between the slider (6) and the rail (4) at the said point in the path; and
**in that** the or each boss (32, 34) is positioned along the length of the rail (4) at the opening position of the slider (6) so that the slider (6) presses against the said boss (32, 34) when it reaches the opening position.

2. Window lifter (2) according to Claim 1, **characterized in that** the or each boss (32, 34) is a pressing in the rail.

3. Window lifter (2) according to either one of the preceding claims, **characterized in that** the said slider (6) comprises two guide runners (22, 24) along the length of the rail (4), the runners (22, 24) being axially spaced along the length of the rail (4), and the rail (4) comprises two bosses (32, 34) spaced axially along its length, the two bosses (32, 34) being so positioned as to collaborate simultaneously with one runner (22, 24) each.

4. Window lifter (2) according to any one of Claims 1 to 2, **characterized in that** the said slider (6) comprises two guide runners (22, 24) along the length of the rail (4); the runners (22, 24) being spaced axially along the length of the rail (4) and the rail (4) comprises just one boss (32, 34) so positioned as to collaborate with the runner (22, 24).

5. Window lifter (2) according to any one of Claims 1 to 2, **characterized in that** the said slider (6) comprises a single guide runner (22, 24) along the length of the rail (4), and the rail (4) comprises a single boss (32, 34) so positioned as to collaborate with the runner (22, 24).

6. Window lifter (2) according to any one of Claims 1 to 2, **characterized in that** the said window lifter (2) comprises two rails (4) each having a boss (32, 34) and at least one slider (6) movably mounted on the said rails (4) and able to collaborate with each boss (32, 34).

7. Window lifter (2) according to any one of the preceding claims, **characterized in that** the clearance between the rail (4) and the runner (22, 24) outside of the or each point in the path at which a boss is present, is comprised between 0.5 mm and 1.5 mm.

8. Window lifter (2) according to any one of the preceding claims, **characterized in that** the boss (32, 34) is situated on the surface of the rail (4) so as to reduce the clearance in a direction perpendicular to the closing-off plane of the window (8).

9. Motor vehicle comprising a window lifter (2) according to any one of the preceding claims.

## Patentansprüche

1. Fensterheber (2) für Kraftfahrzeug, des Typs, der enthält:
- eine Führungsschiene (4), die sich längs einer Öffnungs- und Schließachse der Scheibe (8) erstreckt; und
- einen Läufer (6), der dazu bestimmt ist, die Scheibe (8) in einer Schließebene zu unterstützen, und der auf der Schiene (4) gleitend geführt wird, wobei der Läufer (6) längs einer Verlagerungsbahn zwischen einer Öffnungsposition, die der Scheibe (8) in der offenen Position entspricht, und einer Schließposition, die der Scheibe (8) in der geschlossenen Position entspricht, beweglich ist; **dadurch gekennzeichnet, dass** die Führungsschiene (4) wenigstens einen Vorsprung (32,34) enthält, der von der Oberfläche der Schiene (4) nur an einem Punkt der Verlagerungsbahn vorsteht, wobei der oder jeder Vorsprung (32,34) mit dem Läufer (6) zusammenwirken kann, um das Spiel zwischen dem Läufer (6) und der Schiene (4) an diesem Punkt der Verlagerungsbahn zu verringern; und
dass der oder jeder Vorsprung (32,34) auf der Länge der Schiene (4) in der Öffnungsposition des Läufers (6) angeordnet ist, derart, dass sich der Läufer (6) an dem Vorsprung (32,34) abstützt, wenn er in der Öffnungsposition ankommt.

2. Fensterheber (2) nach Anspruch 1, **dadurch gekennzeichnet, dass** der oder jeder Vorsprung (32,34) eine Ausbauchung der Schiene ist.

3. Fensterheber (2) nach einem der vorhergehenden Ansprüche, **dadurch gekennzeichnet, dass** der Läufer (6) auf der Länge der Schiene (4) zwei Führungsbeschläge (22,24) aufweist, wobei die Beschläge (22,24) in Längsrichtung der Schiene (4) axial beabstandet sind, und die Schiene (4) zwei Vorsprünge (32,34) aufweist, die in Längsrichtung axial beabstandet sind, wobei die zwei Vorsprünge (32,34) positioniert sind, um gleichzeitig jeweils mit einem Beschlag (22,24) zusammenzuwirken.

4. Fensterheber (2) nach einem der Ansprüche 1 bis 2, **dadurch gekennzeichnet, dass** der Läufer (6) auf der Länge der Schiene (4) zwei Führungsbeschläge (23,24) aufweist; wobei die Beschläge (22,24) in Längsrichtung der Schiene (4) axial beabstandet sind, und die Schiene (4) einen einzigen Vorsprung (32,34) aufweist, der positioniert ist, um mit dem Beschlag (22,24) zusammenzuwirken.

5. Fensterheber (2) nach einem der Ansprüche 1 bis 2, **dadurch gekennzeichnet, dass** der Läufer (6) einen einzigen Führungsbeschlag (22,24) in Längsrichtung der Schiene (4) aufweist und die Schiene (4) einen einzigen Vorsprung (32,34) aufweist, der positioniert ist, um mit dem Beschlag (23,24 zusammenzuwirken.

6. Fensterheber (2) nach einem der Ansprüche 1 bis 2, **dadurch gekennzeichnet, dass** der Fensterheber (2) zwei Schienen (4), die jeweils einen Vorsprung (32,34) besitzen, und wenigstens einen Läufer (6), der auf den zwei Schienen (4) beweglich montiert ist und mit jedem Vorsprung (32,34) zusammenwirken kann, aufweist.

7. Fensterheber (2) nach einem der vorhergehenden Ansprüche, **dadurch gekennzeichnet, dass** das Spiel zwischen der Schiene (4) und dem Beschlag (22,24) außerhalb des oder jedes Punkts der Verlagerungsbahn, wo ein Vorsprung vorhanden ist, im Bereich von 0,5 mm bis 1,5 mm liegt.

8. Fensterheber (2) nach einem der vorhergehenden Ansprüche, **dadurch gekennzeichnet, dass** sich der Vorsprung (32,34) auf der Oberfläche der Schiene (4) befindet, um das Spiel in einer Richtung senkrecht zu der Schließebene der Scheibe (8) zu verringern.

9. Kraftfahrzeug, das einen Fensterheber (2) nach einem der vorhergehenden Ansprüche enthält.
